# EUROPÄISCHE PATENTSCHRIFT

(11) **EP 0 395 784 B1**
(45) Veröffentlichungstag und Bekanntmachung des Hinweises auf die Patenterteilung: **15.02.1995**
(21) Anmeldenummer: 89108088.9
(22) Anmeldetag: 05.05.1989
(51) Int. Cl.: H01H 3/14

(54) **Elektrische Kontaktmatte**
Electrical switch mat
Paillasson à contact électrique

(43) Veröffentlichungstag der Anmeldung: 07.11.1990
(73) Patentinhaber: Beckhausen, Karlheinz, D-50937 Köln (DE)
(72) Erfinder: Beckhausen, Karlheinz, D-50937 Köln (DE)
(74) Vertreter: Nau, Walter, Dipl.-Ing.

(56) Entgegenhaltungen:
- EP-A- 0 109 159
- DE-A- 2 331 465
- DE-U- 8 608 064
- FR-A- 2 121 588
- FR-A- 2 148 063
- GB-A- 2 088 637
- US-A- 2 780 693
- US-A- 3 323 197
- US-A- 3 522 398
- US-A- 4 172 216

## Beschreibung

Die Erfindung bezieht sich auf eine elektrische Kontaktmatte mit zumindest zwei im Ruhezustand mit Abstand zueinander angeordneten elektrisch leitenden Platten, gemäß dem Oberbegriff des Patentansprüches 1.

Derartige Kontaktplatten finden verschiedenartige Verwendung als Sicherheitseinrichtungen, als Warneinrichtungen, ggfs. auch als Einbruchsicherung.

Es ist bekannt (EP-B-0 109 159) die Platten einer elektrischen Kontaktmatte aus Metall herzustellen. Derartige Kontaktmatten sind möglicherweise für einen rauhen Einsatz mit großen Schaltkräften geeignet, sie sind aber nicht vorteilhaft, wenn es darum geht, daß auch kleinere punktförmige Lasten einen Kontakt auslösen sollen. Des weiteren sind sie nicht anpassungsfähig an unebene Flächen, Krümmungen und dergleichen.

Aus der US-A- 4,172,216 ist eine elektrische Kontaktmatte mit zumindest zwei im Ruhezustand mit Abstand zueinander angeordneten, aus Gummi, Kunststoff und dergl. hergestellten, elektrisch leitenden Platten bekannt, wobei die elektrische Leitfähigkeit durch Beimischen von leitenden Stoffen erzeugt ist und der Abstand durch nicht leitende Distanzhalter hergestellt ist. Zwischen den Platten sind Kontaktgeber vorgesehen, die nach Zusammendrücken der Distanzhalter um einen vorgegebenen Wert eine elektrische Verbindung zwischen den Platten herstellen und mit einer elektrischen Auswerteeinheit in Wirkverbindung stehen. Bei der US-A- 4,172,216 sind die Kontaktgeber in einer elektrisch leitenden Platte eingebracht und punkt- bzw. noppenförmig ausgebildet, wobei diese Kontaktgeber lediglich einen geringen Teil der gesamten Oberfläche der Platte einnehmen. Somit ist es mit einer derart ausgebildeten Kontaktmatte nicht möglich, kleinere Belastungen, insbesondere auch punkförmige Belastungen, zu erfassen, da aufgrund der Elastizität der Distanzhalter diese bei einer Belastung der Platte in einem Bereich neben den Kontaktgebern nicht soweit zusammengedrückt werden, daß der Kontaktgeber die gegenüberliegende Platte erreicht.

Aufgabe der vorliegenden Erfindung ist es daher, eine elektrische Kontaktmatte zur Verfügung zu stellen, die trotz großer Robustheit und Zuverlässigkeit geeignet ist, auch bei kleineren, insbesondere auch punktförmigen Belastungen eine sichere Kontaktauslösung zu gewährleisten. Darüberhinaus sollen die Platten zueinander eine gute Stabilisierung haben und für vielfältige Einsatzmöglichkeiten, beispielsweise auch in Verbindung mit nicht ebenen Flächen, geeignet sein. Gelöst wird die Aufgabe der Erfindung durch die Merkmale des Kennzeichenden Teiles des Patentansprüches 1. Weitere Ausgestaltungen sind in den Unter ansprüchen angegeben.

Sowohl die Kontaktgeber als auch die Distanzhalter können als Einzelteile bzw. als Einzelelemente zwischen den Platten angeordnet werden, wobei es im wesentlichen nur darauf ankommt, daß die Distanzhalter isolierend ausgebildet sind, während die Kontaktgeber eine gute elektrische Leitfähigkeit aufweisen. Die Kontaktgeber können beispielsweise als Kugeln oder Stäbe, vorzugsweise aus Metall, ausgebildet sein, die zwischen den Distanzhaltern, die Lochungen, Ausnehmungen oder dergl. aufweisen, angeordnet sind. Die Distanzhalter bzw. Distanzstreifen oder Platten weisen vorzugsweise an den den Kugeln bzw. Stäben zugewandten Stirnflächen nut- bzw. V-förmige Ausnehmungen auf, um die Kugeln bzw. Stäbe mit Abstand zu beiden Platten zu halten. Die Kugeln bzw. Stäbe können aber auch Vorsprünge aufweisen, die in Ausnehmungen der Distanzhalter, Distanzstreifen oder Distanzplatten eingreifen, so daß die Kontaktgeber dadurch mit Abstand zu beiden Platten gehalten werden, so daß eine elektrische Doppelunterbrechung entsteht.

In besonders vorteilhafter Ausgestaltung sind die Kontaktgeber und Distanzhalter an zumindest einer Platte vorgesehen und mit dieser verbunden. In besonders einfacher Weise erfolgt dies dadurch, daß die Kontaktgeber und Distanzhalter einstückig mit einer bzw. beiden Platten hergestellt sind. Dabei sind die Distanzhalter aus einem Gummi bzw. Kunststoff hergestellt, der keine leitende Beimischung aufweist, während der übrige Bereich, d.h. die Platten und die Kontaktgeber aus einer Gummi- bzw. Kunststoffmischung hergestellt sind, die eine Beimischung von leitenden Stoffen, wie Ruß, Graphit, Metallpulver und dergl. aufweist. Zur Erhöhung der elektrischen Leitfähigkeit der Platten, der Kontaktgeber und sonstiger zur Leitung vorgesehener Teile bzw. Bereiche können Einlagen aus Metalldrähten, Metallgeflechten, Gittern und dergl. zusätzlich eingearbeitet sein. Je nach Ausgestaltung dieser Einlagen, die auch aus nicht metallischen Werkstoffen, z.B. Glasfasern usw., hergestellt werden können, kann dadurch auch die Stabilität bzw. die Festigkeit der Platten verbessert bzw erhöht werden.

Die Kontaktgeber und Distanzhalter können als Noppen oder auch als Streifen bzw. Leisten ausgebildet sein. In vorteilhafterweise sind die Noppen als Halbkugeln, als Kegel, als Kegelstümpfe, als Pyramiden, als Würfel, als Quader, als Säulen oder Zähne beliebiger Form ausqeführt. Die Streifen bzw. Leisten haben wie beansprücht einen dreieckförmigen Querschnitt, können aber auch einen halbrund-, dreieck-, rechteck- oder trapezförmigen, Querschnitt bzw. auch einen rechteck- bzw. trapezförmigen Querschnitt mit zusätzlichen nut- bzw. V-förmigen Vertiefungen bzw. Einschnitten aufweisen. Sie können in offenen oder geschlossenen Formen, z.B. kreis-, waben-, schlangen-, meander- oder zick-zackförmig, angelegt sein.

Eine besonders gute und feinfühlige Kontaktgabe ergibt sich dann, wenn die Kontaktgeber der einen Platte mit Kontaktgebern der anderen Platte nut-/federartig zusammenwirken, wobei vorzugsweise die gegeneinander angeordneten Flächen bzw. Flächenteile einen spitzen Winkel zu den Plattenflächen bilden. Dadurch erfolgt beim Belasten bzw. Kontaktauslösen der Kontaktmatte eine Querstabilisierung der Platten über die Kontaktgeber. Weiterhin führen die Flächen der Kontaktgeber gegeneinander eine Relativbewegung aus, so daß die Kontaktflächen selbstreinigend sind. Je nach Kraftrichtung kann dadurch auch der Schaltweg variiert bzw. verkleinert werden.

Werden die als Noppen oder streifen- bzw. leistenförmig ausgeführten Kontaktgeber bzw. Distanzhalter asymmetrisch derart ausgeführt, daß die Seitenflächen der Kontaktgeber bzw. Distanzhalter unterschiedliche Winkel zur Plattenebene bilden, so können sich die Kontaktgeber bzw. Distanzhalter beim Zusammendrücken gezielt umlegen bzw. abknicken. Dadurch erfolgt einerseits eine gute Kontaktgabe, da sich ebenfalls eine Relativbewegung einstellt, zum anderen kann dadurch auch die Federsteifigkeit der Distanzhalter variiert werden. In diesem Zusammenhang sei hervorgehoben, daß je nach Ausbildung bzw. Formgebung die Federrate der Kontaktgeber und Distanzhalter variiert werden kann. Werden beispielsweise die Distanzhalter und/oder die Kontaktgeber kegel- bzw. pyramidenförmig bei ihrer Ausbildung als Noppen oder mit einem dreieckförmigen Querschnitt bei ihrer Gestaltung als Streifen bzw. Leisten ausgebildet, so erfolgt zunächst bereits bei geringen Kräften eine relativ große Bewegung der beiden Platten zueinander, die dann entsprechend der Progressivität der Distanzhalter bzw. Kontaktgeber aufgrund ihrer Formgebung auch bei größeren Kräften immer geringer wird. Die Elastizität bzw. Federsteifigkeit kann auch durch Hohlräume in den Distanzhaltern bzw. Kontaktgebern beeinflußt werden.

Die Hohlräume bzw. Kanäle in den Distanzhaltern bzw. Kontaktgebern können an eine Druckluftquelle angeschlossen werden. Durch Zugabe der Druckluft können die Kontaktgeber vergrößert werden, so daß dadurch eine "Testkontaktgabe" erfolgen kann. Andererseits kann durch Zuführung von Druckluft in die Hohlräume der Distanzhalter die Kraft beeinflußt werden, ab der eine Schaltung der Kontakte erfolgt bzw. der Schaltweg verändert werden.

Die Kontaktgeber bzw. Distanzhalter können auch dadurch hergestellt werden, daß auf der Innenwand der Platten Gummi- bzw. Kunststoffstreifen, Gummi- bzw. Kunststoffplatten oder Gummi- bzw. Kunststoffmatten befestigt werden, wobei zwischen den Platten und den Gummi- bzw. Kunststoffstreifen, Gummi- bzw. Kunststoffplatten und dergl. Kugeln, Stäbe und dergl. aus leitendem oder nicht leitendem Material angeordnet sind.

Die inneren Oberflächen der Platten bzw. der Gummi- bzw. Kunststoffplatten oder Gummi- bzw. Kunststoffmatten und/oder die Oberfläche der Kontaktgeber können in vorteilhafter Weise mit einer Riffelung bzw. mit Riefen, Nuten oder Vorsprüngen versehen sein. In die Oberfläche können aber auch scharfkantige Kontaktmittel, z.B. Metallstaub und dergl., eingearbeitet sein. Dadurch kann die Kontaktgabe zwischen den sich berührenden Flächen erheblich verbessert werden. Es berühren sich dann kleine Spitzen, wobei der spezifische Druck der Kontaktflächen wesentlich erhöht wird. Die angesprochenen scharfkantigen Kontaktmittel bzw. Partikel können auch aufgeklebt oder eingedrückt bzw. eingerollt sein.

In vorteilhafter Weise sind die Platten am Umfang mittels einer Einfassung dichtend verschlossen. Die beiden Platten können aber auch insbesondere bezüglich der an ihnen angebrachten Kontaktgeber und Distanzhalter formgleich ausgeführt sein, wobei jede Platte insbesondere an zwei angrenzenden Rändern Distanzhalter in Form von Leisten aufweisen, die in Ausnehmungen der Gegenplatte eingreifen und dort vorzugsweise mit dieser verklebt bzw. verschweißt sind. Eine solche Kontaktmatte kann ohne zusätzliche Umhüllung unmittelbar benutzt werden, wobei je nach Einsatz die Kontaktmatten einzeln oder zu mehreren zusammengefaßt in einer Schutzmatte angeordnet werden können. Ein Verkleben oder Verschweißen ist dabei nur bei den Distanzstreifen am Rande erforderlich. Auch dadurch entsteht eine dichte Kontaktmatte, die einerseits den Innenraum von äußeren Einflüssen abschließt, andererseits diesen aber auch abdichtet, so daß der Innenraum mit isolierendem Material, wie Gas, atmosphärische Luft oder auch einer isolierenden Flüssigkeit gefüllt sein kann. Durch Variieren des Drucks des isolierenden Materials läßt sich einerseits die Schaltkraft verändern, zum anderen kann auch, beispielsweise durch einen Druckindikator, überprüft werden, ob der Innenraum dicht ist.

Zur weiteren Erläuterung der Erfindung wird auf die Zeichnungen verwiesen, in denen verschiedene Ausführungsformen der erfindungsgemäßen Kontaktmatte dargestellt sind. Es zeigen:
- Fig. 1: eine perspektivische Darstellung von zwei erfindungsgemäßen Platten nach Art einer Explosionszeichnung und
- Fig. 2 bis 14: Schnitte durch verschiedene erfindungsgemäße Kontaktplattenausgestaltungen.

In den Figuren sind mit 1 und 2 Platten bezeichnet, an denen gemäß den Fig. 1 bis 7 die Kontaktgeber 3 und die Distanzhalter 4 einstückig angeformt sind. Die Distanzhalter 4 sind ohne Zugabe von elektrisch leitenden Mitteln aus isolierendem Gummi hergestellt, während die Platten 1 und 2 und die Kontaktgeber 3 aus elektrisch leitendem Gummi hergestellt sind. Die Distanzhalter 4 sind größer bzw. länger, so daß die Platten 1 und 2 bzw. auch die Kontaktgeber 3 zu den Platten bzw. zu Kontaktgebern der anderen Platte mit Abstand gehalten werden. Werden, wie in den Fig. 3 und 5 dargestellt, durch Krafteinwirkung die Distanzhalter zusammengedrückt bzw. verformt, so kommen die Kontaktgeber mit der Gegenfläche in Berührung, so daß eine elektrische Leitung zwischen den Platten 1 und 2 erfolgt und die daran angeschlossene, in den Figuren nicht dargestellte Auswerteeinheit diese Kontaktgabe ermittelt und verschiedenartige Signale auslöst. Die Kontaktgeber bzw. Distanzhalter können, wie in der Beschreibung erläutert, verschiedene Formen haben und sowohl einstückig als auch als getrennte Teile ausgeführt sein. Gemäß den Fig. 4 und 5 sind die Platten 1 und 2 durch eine Einfassung 5 dichtend verrschlossen. Diese Einfassung kann ebenfalls aus elastischem Material, wie Gummi oder dergl., hergestellt sein und mit den Platten verklebt, verschweißt oder in ähnlicher Weise verbunden sein. In Fig. 4 ist mit 10 eine Einlage bezeichnet, die je nach Ausgestaltung entweder der Verbesserung der elektrischen Leitfähigkeit oder der Erhöhung der mechanischen Festigkeit dient.

## Patentansprüche

1. Elektrische Kontaktmatte mit zumindest zwei im Ruhestand mit Abstand zueinander angeordneten, aus Gummi, Kunststoff und dergleichen hergestellten, elektrisch leitenden Platten (1, 2), wobei die elektrische Leitfähigkeit durch Beimischen von leitenden Stoffen erzeugt ist und der Abstand durch nicht leitende Distanzhalter (4) hergestellt ist, mit zwischen den Platten (1, 2) vorgesehenen Kontaktgebern (3), die nach Zusammendrücken der Distanzhalter (4) um einen vorgegebenen Wert eine elektrische Verbindung zwischen den Platten (1, 2) herstellen und mit einer elektrischen Auswerteeinehit, die mit den Platten (1, 2) in Wirkverbindung steht, *dadurch gekennzeichnet*, daß die Kontaktgeber (3) und die Distanzhalter (4) an zumindest einer Platte (1 oder 2) vorgesehen und mit dieser verbunden sind, daß die Kontaktgeber (3) als Streifen oder Leisten und in an sich bekannter Weise die Distanzhalter (4) als Streifen oder Leisten ausgebildet sind und daß die Streifen oder Leisten einen dreieckförmigen Querschnitt aufweisen.

2. Elektrische Kontaktmatte nach Anspruch 1
dadurch gekennzeichnet, daß die Kontaktgeber (3) und Distanzhalter (4) aus Gummi, Kunststoff und dergl. bestehen und einstückig mit der bzw. den Platten (1, 2) hergestellt sind.

3. Elektrische Kontaktmatte nach einem der vorhergehenden Ansprüche,
dadurch gekennzeichnet, daß die Streifen bzw. Leisten in offener oder geschlossener Form, z.B. kreis-, waben-, schlangen-, meander- oder zick-zackförmig, angeordnet sind.

4. Elektrische Kontaktmatte nach einem der vorhergehenden Ansprüche,
dadurch gekennzeichnet, daß die in Berührung tretenden Flächen der gegenüberliegenden Kontaktgeber (3) zumindest im Berührungsbereich in einem spitzen Winkel zur Fläche der Platten (1, 2) angeordnet sind.

5. Elektrische Kontaktmatte nach einem der vorhergehenden Ansprüche,
dadurch gekennzeichnet, daß die als Streifen bzw. Leisten ausgeführten Kontaktgeber (3) und Distanzhalter (4) asymmetrisch derart ausgebildet sind, daß die Seitenwände der Streifen bzw. Leisten zu der bzw. den Platten (1, 2) unterschiedlich große Winkelmaße aufweisen.

6. Elektrische Kontaktmatte nach einem der vorhergehenden Ansprüche,
dadurch gekennzeichnet, daß innerhalb der Streifen oder Leisten der Kontaktgeber (3) und/oder Distanzhalter (4) Hohlräume (8) vorgesehen sind.

7. Elektrische Kontaktmatte nach einem der vorhergehenden Ansprüche,
dadurch gekennzeichnet, daß an zumindest einem Hohlraum (8) jeder Kontaktmatte ein Anschluß vorgesehen ist, der mit einer Druckluftquelle verbindbar ist.

8. Elektrische Kontaktmatte nach einem der vorhergehenden Ansprüche,
dadurch gekennzeichnet, daß die inneren Oberflächen der Platten (1, 2) und/oder Gummi- bzw. Kunststoffplatten (6) und/oder die Oberflächen der Kontaktgeber (3) mit einer Riffelung (9), mit Nuten bzw. Vorsprüngen oder mit scharfkantigem Kontaktmittel, z.B. Metallstaub, versehen sind.

9. Elektrische Kontaktmatte nach einem der vorhergehenden Ansprüche,
dadurch gekennzeichnet, daß die Platten (1, 2), Gummi- bzw. Kunststoffplatten (6) und/oder Kontaktgeber (3) Einlagen (10) aus Metalldrähten, -geflechten, Gittern und dergl. aufweisen.

10. Elektrische Kontaktmatte nach einem der vorhergehenden Ansprüche,
dadurch gekennzeichnet, daß die Platten (1, 2) am Umfang mittels einer Einfassung (5) dicht verschlossen sind.

11. Elektrische Kontaktmatte nach einem der vorhergehenden Ansprüche,
dadurch gekennzeichnet, daß der Raum zwischen den Platten (1, 2) mit einem isolierenden Medium, z.B. einem Gas oder einer Flüssigkeit, gefüllt ist.

12. Elektrische Kontaktmatte nach einem der vorhergehenden Ansprüche,
dadurch gekennzeichnet, daß das isolierende Medium unter Überdruck steht.

13. Elektrische Kontaktmatte nach einem der vorhergehenden Ansprüche,
dadurch gekennzeichnet, daß an den Raum zwischen den Platten (1, 2) ein Druckindikator, z.B. Kontaktmanometer, angeschlossen ist.

14. Elektrische Kontaktmatte nach einem der vorhergehenden Ansprüche,
dadurch gekennzeichnet, daß die Platten (1, 2) einer Kontaktmatte, insbesondere bezüglich der an ihnen angebrachten Kontaktgeber (3) und Distanzhalter (4) formgleich ausgeführt sind, wobei an vorzugsweise zwei angrenzenden Rändern jeder Platte (1 oder 2) streifenförmige Distanzhalter (4) angeformt sind.

15. Elektrische Kontaktmatte nach einem der vorhergehenden Ansprüche,
dadurch gekennzeichnet, daß die freien Enden der Distanzhalter (4) in Nuten der gegenüberliegenden Platte (1 oder 2) eingreifen und vorzugsweise dort befestigt, z.B. verklebt oder verschweißt, sind.

16. Elektrische Kontaktmatte nach einem der vorhergehenden Ansprüche,
dadurch gekennzeichnet, daß an den Platten (1 und 2) einer Kontaktmatte bzw. an den Platten (1 und 2) der letzten Kontaktmatte mehrerer in Reihe hintereinander geschalteter Kontaktmatten eine Sperrdiode angeschlossen ist.

17. Elektrische Kontaktmatte nach einem der vorhergehenden Ansprüche,
dadurch gekennzeichnet, daß die Sperrdiode innerhalb der Kontaktmattenkontur angeordnet ist.

## Claims

1. An electric contact mat comprising at least two electrically- conducting plates (1, 2) made of rubber, plastics or the like and disposed at a distance from one another when in the inoperative state, the electric conductivity being produced by admixture of conductive substances and the distance being maintained by non- conducting spacers (4); contactors (3) which are provided between the plates (1, 2) and make an electric connection between the plates (1, 2) when the spacers (4) are compressed by a preset amount; and an electric evaluating unit in operative connection with the plates (1, 2) , characterised in that the contactors (3) and the spacers (4) are provided on at least one plate (1 or 2) and are connected thereto, that the contactors (3) are in the form of strips or ledges and the spacers (4) are in the form of strips or ledges in known manner, and that the strips or ledges have a triangular cross-section.

2. An electric contact mat according to claim 1, characterised in that the contactors (3) and the spacers (4) are made of rubber, plastics or the like and are manufactured integrally with the plate or plates (1, 2).

3. An electric contact mat according to any one of the preceding claims, characterised in that the strips or ledges are disposed in an open or closed arrangement, e.g in a circular, honeycomb, winding, meander or zig-zag shape.

4. An electric contact mat according to any of the preceding claims, characterised in that those surfaces of the facing contactors (3) which come into contact are disposed at an acute angle to the surface of the plates (1, 2), at least in the contact region.

5. An electric contact mat according to any of the preceding claims, characterised in that the contactors (3) and spacers (4), in the form of strips or ledges, are asymmetrically constructed so that the side walls of the strips or ledges are at different angles to the plate or plates (1, 2).

6. An electric contact mat according to any of the preceding claims, characterised in that cavities (8) arc formed inside the strips or ledges constituting the contactors (3) and/or the spacers (4).

7. An electric contact mat according to any of the preceding claims, characterised in that a connection for connecting to a compressed-air source is provided on at least one cavity (8) in each contact mat.

8. An electric contact mat according to any of the preceding claims, characterised in that the inner surfaces of the plates (1, 2) and/or the rubber or plastics plates (6) and/or the surfaces of the contactors (3) are formed with grooves (9), slots or projections or covered with a sharp-edged contact substance such as metal dust.

9. An electric contact mat according to any of the preceding claims, characterised in that the plates (1, 2), the rubber or plastics plates (6) and/or the contactors (3) have inserts (10) comprising metal wires, metal meshes, lattices or the like.

10. An electric contact mat according to any of the preceding claims, characterised in that the plates (1, 2) are tightly sealed by a border (5) round their periphery.

11. An electric contact mat according to any of the preceding claims, characterised in that the space between the plates (1, 2) is filled with an insulating medium, e.g. a gas or liquid.

12. An electric contact mat according to any of the preceding claims, characterised in that the insulating medium is under excess pressure.

13. An electric contact mat according to any of the preceding claims, characterised in that a pressure indicators, e.g. a contact pressure gauge, is connected to the space between the plates (1, 2).

14. An electric contact mat according to any of the preceding claims, characterised in that the plates (1, 2) forming a contact mat are of identical shape, more especially with regard to the contactors (3) and spacers (4) disposed thereon, and spacer strips (4) are integrally formed on preferably two adjacent edges of each plate (1 or 2).

15. An electric contact mat according to any of the preceding claims, characterised in that the projecting ends of the spacers (4) engage in slots in the opposite plate (1 or 2) and are preferably secured there, e.g. by bonding or welding.

16. An electric contact mat according to any of the preceding claims, characterised in that a blocking diode is connected to the plates (1, 2) constituting one contact mat, or the plates (1, 2) constituting the last of a number of contact mats connected in series.

17. An electric contact mat according to any of the preceding claims, characterised in that the blocking diode is disposed inside the contact-mat contour.

## Revendications

1. Tapis contact électrique comportant au moins deux plaques (1, 2) conductrices d'électricité, réalisées en caoutchouc, en matière plastique ou matière analogue, et qui sont écartées l'une de l'autre, la conductivité électrique étant obtenue par adjonction de matière conductrice et l'écartement par des organes d'écartement (4) non conducteurs, avec des éléments de contact (3) prévus entre les plaques (1, 2), éléments qui après compression des organes d'écartement (4) d'une valeur prédéterminée, réalisent une liaison électrique entre les plaques (1, 2) et avec l'unité d'exploitation électrique qui coopère avec les plaques (1, 2) tapis caractérisé en ce que les éléments de contact (3) et les organes d'écartement (4) sont prévus sur au moins une plaque (1 ou 2) et sont reliés à celle-ci et les éléments de contact (3) sont des bandes ou des longerons et de façon connue en soi, les organes d'écartement (4) sont des bandes ou des longerons, ces bandes ou longerons ayant une section triangulaire.

2. Tapis contact selon la revendication 1, caractérisé en ce que les éléments de contact (3) et les organes d'écartement (4) sont en caoutchouc ou en matière plastique ou matière analogue et sont réalisés en une seule pièce avec la ou les plaques (1, 2).

3. Tapis contact selon l'une des revendications précédentes, caractérisé en ce que les bandes ou longerons sont réalisés sous une forme ouverte ou fermée, par exemple une forme de cercle, de nid d'abeille, de serpent, de méandre ou en zigzag.

4. Tapis contact selon l'une des revendications précédentes, caractérisé en ce que les surfaces en liaison des éléments de contact (3) opposés, sont prévues au moins dans la zone de contact avec un angle aigu par rapport à la surface des plaques (1, 2).

5. Tapis contact selon l'une des revendications précédentes, caractérisé en ce que les éléments de contact (3) et les organes d'écartement (4), réalisés sous la forme de bandes ou de longerons, sont asymétriques pour que les parois latérales des bandes ou longerons présentent des angles d'amplitude différente par rapport aux plaques (1, 2).

6. Tapis contact selon l'une des revendications précédentes, caractérisé en ce qu'à l'intérieur des bandes ou longerons des éléments de contact (3) et/ou les organes d'écartement (4), il y a des cavités (8).

7. Tapis contact selon l'une des revendications précédentes, caractérisé en ce qu'au moins une cavité (8) de chaque tapis contact comporte un branchement qui peut être relié à une source d'air comprimé.

8. Tapis contact selon l'une des revendications précédentes, caractérisé en ce que la surface intérieure des plaques (1, 2) et/ou des plaques en caoutchouc et/ou en matière plastique (6) et/ou la surface des éléments de contact (3) sont munies d'un moletage (9) avec des rainures et des parties en saillie ou avec des moyens de contact à arêtes vives comme par exemple de la poussière métallique.

9. Tapis contact selon l'une des revendications précédentes, caractérisé en ce que les plaques (1, 2) sont des plaques en caoutchouc ou en matière plastique (6) et/ou les éléments de contact (3) comportent des inserts (10) en fil, tresse, grille ou moyens analogues, métalliques.

10. Tapis contact selon l'une des revendications précédentes, caractérisé en ce que les plaques (1, 2) sont fermées de manière étanche à leur périphérie par un entourage (5).

11. Tapis contact selon l'une des revendications précédentes, caractérisé en ce que le volume compris entre les plaques (1, 2) est rempli d'un milieu isolant par exemple de gaz ou d'un liquide.

12. Tapis contact selon l'une des revendications précédentes, caractérisé en ce que le milieu isolant est en surpression.

13. Tapis contact selon l'une des revendications précédentes, caractérisé en ce qu'un indicateur de pression est relié au volume compris entre les plaques (1, 2) par exemple un mano-contacteur.

14. Tapis contact selon l'une des revendications précédentes, caractérisé en ce que les plaques (1, 2) d'un même tapis ont la même forme, notamment quant aux éléments de contact (3) et aux organes d'écartement (4), et de préférence des organes d'écartement (4) en forme de bande sont réalisés au niveau de deux bords adjacents de chaque plaque (1, 2).

15. Tapis contact selon l'une des revendications précédentes, caractérisé en ce que les extrémités libres des organes d'écartement (4) pénètrent dans des rainures de la plaque opposée (1 ou 2) et y sont de préférence fixées par exemple par collage ou soudage.

16. Tapis contact selon l'une des revendications précédentes, caractérisé en ce que sur les plaques (1, 2) d'un tapis contact ou les plaques (1, 2) du dernier tapis contact de plusieurs tapis contact branchés en série, se trouve une diode de blocage.

17. Tapis contact selon l'une des revendications précédentes, caractérisé en ce que la diode de blocage est intégrée à l'intérieur du contour du tapis contact.
